# FASCICULE DE BREVET EUROPEEN

(11) **EP 0 941 588 B1**
(45) Date de publication et mention de la délivrance du brevet: **05.02.2003**
(21) Numéro de dépôt: 97947119.0
(22) Date de dépôt: 21.11.1997
(51) Int. Cl.: H04H 1/00

(54) **PROCEDE ET DISPOSITIF DE RADIODIFFUSION MIXTE ANALOGIQUE ET NUMERIQUE D'EMISSION RADIOPHONIQUE DIFFUSEE PAR UN MEME EMETTEUR**
VERFAHREN UND VORRICHTUNG FÜR DIE GLEICHZEITIGE FUNKÜBERTRAGUNG VON ANALOGEN UND DIGITALEN RUNDFUNKPROGRAMMEN VOM GLEICHEN SENDER
METHOD AND DEVICE FOR MIXED ANALOG AND DIGITAL BROADCAST OF A RADIO PROGRAMME BROADCAST BY THE SAME TRANSMITTER

(30) Priorité: 29.11.1996 FR 9614686
(43) Date de publication de la demande: 15.09.1999
(73) Titulaire: Thales, 75008 Paris (FR)
(72) Inventeur: LAURENT, Pierre André, Thomson-CSF S.C.P.I., F-94117 Arcueil Cedex (FR)
(86) Numéro de dépôt international: FR9702109
(87) Numéro de publication internationale: WO98024201

(56) Documents cités:
- EP-A- 0 372 499
- WO-A-88/03342
- WO-A-95/24781
- WO-A-96/21291
- DE-A- 4 111 855
- DE-A- 19 601 161
- US-A- 4 882 725

## Description

La présente invention concerne un procédé de radiodiffusion mixte analogique et numérique permettant d'assurer la transition entre les systèmes de radiodiffusion classiques à modulation d'amplitude, par exemple, et les systèmes de radiodiffusion numérique. Elle s'applique notamment à la réalisation d'émetteur diffusant dans la gamme des ondes courtes.

Pour des raisons à la fois d'ordre technique, politique, ou économique les émetteurs de radiodiffusion actuellement utilisés pour la radiodiffusion de programmes en modulation d'amplitude ne peuvent pas être du jour au lendemain adaptés pour la diffusion de programmes en numérique. Ceci suggère, pendant une période transitoire plus ou moins longue, la coexistence de deux systèmes l'un numérique l'autre analogique qui diffusent les mêmes programmes. Cette solution apparaît fort coûteuse et peu souhaitable car elle laisse supposer qu'à la fin de cette période transitoire, la moitié des émetteurs utilisés pour la transmission analogique devront être supprimés.

Le but de l'invention est de remédier à cette situation.

A cet effet, l'invention a pour objet un procédé de radiodiffusion mixte en analogique et en numérique d'émission radiophonique diffusée par un même émetteur et destinée à être reçue indifféremment par des récepteurs à modulation d'amplitude ou à bande latérale unique et des récepteurs de type numérique adaptés pour la démodulation de multi sous-porteuses, caractérisé en ce qu'il consiste à émettre un signal composite dont le spectre de fréquence se compose d'un premier spectre analogique représentatif de la modulation d'amplitude ou de la bande latérale unique et d'un deuxième spectre composé des multi sous-porteuses, les premier et deuxième spectre occupant deux bandes de fréquence disjointes.

Elle a également pour objet un dispositif pour la mise en oeuvre de procédé précité selon la revendication 9.

L'invention a pour avantage qu'elle permet une radiodiffusion simultanée analogique et numérique par un même émetteur d'une émission pouvant être reçue aussi bien par un récepteur à modulation d'amplitude du commerce sans qu'il soit nécessaire de le modifier ou de le changer, que par un récepteur muni d'un démodulateur de signaux numériques.

D'autres caractéristiques et avantages de l'invention apparaîtront dans le description qui suit faite en regard des dessins annexés qui représentent :
La figure 1, l'occupation spectrale d'une transmission numérique véhiculée sur une porteuse unique, comparée à celle obtenue dans une transmission numérique de débit identique véhiculée sur un grand nombre de sous porteuses.
La figure 2, le spectre en fréquence d'une onde modulée suivant le principe connu de modulation d'amplitude.
La figure 3, le spectre en fréquence d'une onde modulée suivant le principe connu de modulation d'une onde à bande latérale unique.
Les figures 4 à 7, différents exemples de génération d'un signal composite selon l'invention.
La figure 8, un mode de réalisation d'un dispositif pour la mise en oeuvre du procédé selon l'invention.
La figure 9, un mode de réalisation d'un dispositif de régulation du niveau de porteuse résiduelle composant le dispositif de la figure 8.
La figure 10, l'allure générale d'un spectre de fréquence obtenu par la mise en oeuvre d'un dispositif de régulation conforme à la figure 9.
Les figures 11a, 11b et 11c des formes d'onde temporelles de la porteuse sans ou avec modulation du résidu de porteuse obtenu avec le dispositif de la figure 9, en fonction de l'amplitude du signal audiofréquence à transmettre.

Pour assurer une radiodiffusion simultanée par un émetteur unique d'un même programme pouvant être reçu aussi bien par des postes radio analogique que des postes radio numérique le signal d'émission est réalisée selon l'invention par une modulation d'un signal composite qui est la somme du signal audiofréquence et d'un signal numérique obtenu par une modulation multi sous-porteuses du signal audiofréquence. Le spectre en fréquence du signal numérique est formé de la façon représentée par la courbe A de la figure 1 par un grand nombre de sous-porteuses régulièrement espacées et modulées indépendamment les unes des autres selon un procédé de modulation à plusieurs états de phase de type connu par exemple sous l'abréviation MAQ de Modulation d'Amplitude sur deux voies en quadrature. Le spectre en fréquence obtenu occupe une largeur de bande Bₙ qui est la somme des spectres en fréquence de toutes les sous-porteuses. Grâce à l'étroitesse du spectre en fréquence des sous-porteuses individuelies, le spectre en fréquence du signal numérique dans son ensemble apparaît très bien délimité dans l'espace fréquentiel, contrairement au spectre représenté par la courbe B sur la figure 1 qui est celui obtenu avec un procédé de modulation numérique sur porteuse unique.

Le signal analogique est transmis en utilisant les procédés connus de modulation d'amplitude à deux bandes latérales ou à bande latérale unique connu sous l'abréviation BLU. Dans le cas d'une modulation d'amplitude encore connue sous l'abréviation anglo-saxonne AM de "Amplitude-Modulation", le signal analogique est obtenu par modulation d'amplitude d'une porteuse pure, en prenant bien garde que l'amplitude du signal modulé ne s'annule jamais. Suivant ce type de modulation, un signal à moduler S(t) donne naissance à la sortie d'un émetteur à un signal de la forme cos (2π Fₒt) (Sₒ + S₍ₜ₎) où Sₒ est un biais garantissant une amplitude positive et Fₒ est la fréquence de la porteuse. Le spectre en fréquence est formé comme le montre la figure 2 par deux bandes de fréquence représentant chacune le spectre S_{(f)} du signal S₍ₜ₎ et disposées symétriquement par rapport à la fréquence Fₒ. Dans ce procédé, la puissance véhiculée par le résidu de porteuse représente 70% de la puissance totale émise, alors que le résidu de porteuse ne véhicule par lui-même aucune information, l'information utile étant entièrement contenue dans chacun des spectres S_{(f)}.

Suivant le type de modulation à bande latérale unique, l'encombrement spectral obtenu est comme le montre la figure 3 réduit de moitié. La modulation qui peut être vue comme de la modulation d'amplitude est filtrée pour ne laisser passer que l'une des deux moitiés du spectre en fréquence avec peu ou pas du tout de résidu de porteuse. La réduction de la puissance d'émission varie en fonction de la fraction de résidu de la porteuse. Si ce résidu est éliminé totalement, la puissance d'émission nécessaire, à portée équivalente, n'est alors plus que de 15% de celle nécessaire à une modulation d'amplitude AM. Malheureusement, comme un récepteur simple du commerce apparaît incapable de démoduler correctement un tel signal notamment lorsque le résidu de porteuse est absent, l'émission doit avoir lieu avec un résidu de porteuse conséquent, pour limiter la distorsion qui invariablement peut se produite avec un récepteur à modulation d'amplitude.

Comme le montrent les figures 4 à 7 le signal composite, qui est émis selon l'invention par un émetteur unique est la somme du signal analogique, de largeur de bande Bₐ et du signal numérique de largeur de bande Bₙ. Dans les différentes variantes envisagées, la largeur de bande du signal S(t) est désignée par B_{S} et est voisine de la largeur de bande Bₒ. Bₙ désigne la largeur de bande nécessaire à la transmission du débit du signal numérique associé à S(t). Dans toutes les variantes des combinaisons spectrales envisagées, les fréquences aiguës du spectre S_{(f)} sont disposées pour être les plus proches de celles du signal numérique. Ainsi, une possible réception involontaire par un récepteur AM du commerce de quelques unes des fréquences contenues dans le signal numérique ne peut se traduire que par un bruit localisé dans les fréquences aiguës, ce qui est un moindre mal par le fait qu'un bruit dans les fréquences aiguës est perceptuellement moins gênant que dans les fréquences graves et qu'en plus un récepteur à modulation d'amplitude du commerce atténue fortement les aigus.

Sachant par ailleurs que, pour une même portée d'émission, le rapport signal/bruit nécessaire à une transmission numérique est nettement inférieur à celui nécessaire pour une transmission analogique, la puissance véhiculée par la composante numérique peut être égale ou même inférieure à celle de la composante analogique, ce qui revient à dire que la puissance totale émise peut être voisine ou inférieure à celle qu'il est nécessaire à un émetteur à modulation d'amplitude AM ne véhiculant que le signal analogique. Sur les figures 4 à 7 l'écart entre les fréquence F₀ et F₁ qui représentent respectivement la fréquence du résidu de porteuse pour l'analogique et la fréquence centrale du numérique est déterminé pour que la bande totale du signal émis, notée Bₜ, soit compatible des règles de radiodiffusion en usage.

Il est aussi possible d'envisager comme le montre la figure 5 que dans une période transitoire, l'émission en modulation d'amplitude AM du signal numérique seul, puisse occuper à lui seul toutes la bande disponible ou encore, comme le montre la figure 6, l'émission simultanée en modulation d'amplitude de l'analogique et du numérique, le signal numérique pouvant alors être considéré comme une "signalisation" spéciale localisée au-delà des fréquences aiguës du signal basse fréquence analogique S₍ₜ₎. Selon encore une autre variante représentée à la figure 7 l'émission du signal analogique en modulation d'amplitude AM ou en modulation connue sous l'abréviation anglo-saxonne VSB de (Vestigial Side Band) pour limiter la distorsion dans les fréquences basses et du numérique en bande latérale supérieure ou inférieure.

Un dispositif pour la mise en oeuvre du procédé précédemment décrit est représenté à la figure 8. Celui-ci comprend, un circuit sommateur 1 couplé par une première entrée à une première voie de modulation composée d'un codeur audiofréquence 2, d'un multiplexeur 3 de données fournies par le codeur 2, et de données de service et auxiliaires, et d'un modulateur multi sous-porteuses 4 reliés entre eux dans cet ordre en série. Le sommateur 1 est d'autre part couplé par une deuxième entrée de modulation à une deuxième voie composée essentiellement par un filtre passe bas 5.

La sortie du circuit sommateur 1 est couplée à l'entrée d'un dispositif de modulation 6 composé par un modulateur à modulation d'amplitude AM ou à bande latérale unique BLU. Le signal modulé fourni par le dispositif de modulation 6 est filtré par un filtre sélecteur de bandes latérales 7. Un dispositif de régulation 8 est couplé entre la sortie du filtre passe bas 5 pour réguler le niveau de porteuse résiduelle fourni par le dispositif de modulation 6. Celui-ci se compose de la façon représentée à la figure 9 de deux voies. Une première voie comprend un dispositif d'estimation des minima du signal S₍ₜ₎ couplé à une première entrée d'un circuit soustracteur 10 par l'intermédiaire d'un filtre passe bas 11. Une deuxième voie est composée d'un circuit à retard 12 d'une durée déterminée T correspondant à la durée du traitement du signal S₍ₜ₎ dans la première voie, couplé à une deuxième entrée du circuit soustracteur 10 par l'intermédiaire d'un circuit multiplieur 13 par une valeur de consigne 9.

La sortie du circuit soustracteur 10 est reliée à une entrée de commande du dispositif de modulation 6 de la figure 8. Le signal S₍ₜ₎ est appliqué suivant cette configuration simultanément sur les entrées respectives du dispositif d'estimation des minima 9 et du dispositif à retard 12. Le dispositif de régulation 8 permet de limiter le gaspillage d'énergie que représente un fort résidu de porteuse, en ajustant en permanence ce résidu en fonction de la puissance instantanée du signal S₍ₜ₎. Quand le niveau de puissance du signal S₍ₜ₎ est de faible puissance, la distorsion est parfaitement négligeable. Pour les autres valeurs du signal S₍ₜ₎ la distorsion est amenée à un niveau acceptable. Pour cela les minima du signal S₍ₜ₎ sont estimés en permanence et filtrés par le filtre passe-bas 11 dont la fréquence de coupure est par exemple de 10 Hz de façon à être inaudible et la valeur obtenue est retardée du retard T et est affectée d'un gain g inférieur à 1 avant d'être soustraite du signal S₍ₜ₎.

Le spectre en fréquence du signal analogique résultant émis à la sortie du filtre sélecteur 7 a alors la forme représentée à la figure 10, le résidu de porteuse étant modulé avec une très faible largeur de bande.

Des formes d'onde temporelles de la porteuse sans et avec modulation du résidu sont représentées aux figures 11ₐ, 11_{b} et 11_{c} en fonction de l'amplitude du signal S(t).

## Revendications

1. Procédé de radiodiffusion mixte en analogique et en numérique d'émission radiophonique diffusée par un même émetteur et destinée à être reçue indifféremment par des récepteurs à modulation d'amplitude ou à bande latérale unique et des récepteurs de type numérique adaptés pour la démodulation de multi sous-porteuses, **caractérisé en ce qu'**il consiste à émettre un signal composite dont le spectre de fréquence (Bₜ) se compose d'un premier spectre analogique (Bₐ) représentatif de la modulation d'amplitude ou de la bande latérale unique et d'un deuxième spectre (Bₙ) composé des multi sous-porteuses, les premier et deuxième spectres occupant deux bandes de fréquence disjointes.

2. Procédé selon la revendication 1, **caractérisé en ce que** le spectre du signal analogique (Bₐ) est celui d'un signal modulé en amplitude.

3. Procédé selon la revendication 1, **caractérisé en ce que** le spectre (Bₐ) du signal analogique est celui d'un signal modulé en bande latérale unique.

4. Procédé selon la revendication 1, **caractérisé en ce que** le spectre (Bₐ) du signal analogique est celui d'un signal modulé VSB.

5. Procédé selon l'une quelconque des revendications 1 à 4, **caractérisé en ce que** le spectre (Bₙ) du signal numérique est composé d'un nombre déterminé de sous porteuses régulièrement espacées et modulées indépendamment les unes des autres selon un procédé de modulation à plusieurs états de phase.

6. Procédé selon l'une quelconque des revendications 1 à 5, **caractérisé en ce qu'**il consiste à disposer le spectre du signal numérique dans une bande de fréquence (Bₙ) du côté des fréquences correspondant aux fréquences aiguës de la bande de fréquence analogique originale.

7. Procédé selon la revendication 6, **caractérisé en ce qu'**il consiste à émettre simultanément les signaux analogique et numérique en modulation d'amplitude.

8. Procédé selon la revendication 6, **caractérisé en ce qu'**il consiste à émettre simultanément le signal analogique en modulation d'amplitude et le signal numérique en bande latérale unique.

9. Dispositif pour la mise en oeuvre du procédé selon l'une quelconque des revendications 1 à 8, **caractérisé en ce qu'**il comprend un circuit sommateur (1) couplé par une première entrée à une première voie de modulation composée d'un codeur audiofréquence (2), d'un multiplexeur (3) et d'un modulateur mufti sous-porteuses (4) reliés dans cet ordre en série, et couplé par une deuxième entrée à une deuxième voie comportant un filtre basse fréquence (5), la sortie du circuit sommateur (1) étant couplée à l'entrée d'un dispositif de modulation (6) composé par un modulateur à modulation d'amplitude ou à bande latérale unique.

10. Dispositif selon la revendication 9, **caractérisé en ce qu'**il comprend un dispositif de régulation (8) couplé entre la sortie du filtre passe bas (5) et la sortie du modulateur multi sous porteuses (4) pour réguler le niveau de porteuse résiduelle fourni par le dispositif de modulation (6).

## Patentansprüche

1. Verfahren zur gemeinsamen analogen und digitalen Rundfunkaussendung durch einen gemeinsamen Sender zum gleichzeitigen Empfang durch Empfänger für amplitudenmodulierte Signale oder Signale in Einseitenbandmodulation und durch Empfänger für digitale Signale, die zur Demodulation einer Vielzahl von Unterträgern geeignet sind, **dadurch gekennzeichnet, daß** es darin besteht, ein kombiniertes Signal auszusenden, dessen Frequenzspektrum (Bt) sich aus einem ersten, analogen Spektrum (Ba), das für die Amplitudenmodulation oder die Einseitenbandmodulation repräsentativ ist, und aus einem zweitem Spektrum (Bn) in Form einer Vielzahl von Unterträgern zusammensetzt, wobei die beiden Spektren zwei getrennte Frequenzbänder besetzen.

2. Verfahren nach Anspruch 1, **dadurch gekennzeichnet, daß** das Spektrum (Ba) des Analogsignals das Spektrum eines amplitudenmodulierten Signals ist.

3. Verfahren nach Anspruch 1, **dadurch gekennzeichnet, daß** das Spektrum (Ba) des Analogsignals das Spektrum eines Signals mit Einseitenbandmodulation ist.

4. Verfahren nach Anspruch 1, **dadurch gekennzeichnet, daß** das Spektrum (Ba) des Analogsignals das Spektrum eines Signals mit VSB-Modulation ("Vestigial Side Band" - Restseitenband) ist.

5. Verfahren nach einem beliebigen der Ansprüche 1 bis 4, **dadurch gekennzeichnet, daß** das Spektrum (Bn) des digitalen Signals aus einer bestimmten Anzahl von Unterträgern zusammengesetzt ist, die in gleichmäßigen Abständen liegen und unabhängig voneinander gemäß einem Modulationsverfahren mit mehreren Phasenzuständen moduliert sind.

6. Verfahren nach einem beliebigen der Ansprüche 1 bis 5, **dadurch gekennzeichnet, daß** es darin besteht, das Spektrum des digitalen Signals in einem Frequenzband (Bn) anzuordnen, das auf der den höheren Frequenzen des ursprünglichen Analog-Frequenzbands benachbarten Seite liegt.

7. Verfahren nach Anspruch 6, **dadurch gekennzeichnet, daß** es darin besteht, gleichzeitig das analoge und das digitale Signal in Amplitudenmodulation auszusenden.

8. Verfahren nach Anspruch 6, **dadurch gekennzeichnet, daß** es darin besteht, gleichzeitig das analoge Signal in Amplitudenmodulation und das digitale Signal in Einseitenbandmodulation auszusenden.

9. Vorrichtung zur Durchführung des Verfahrens nach einem beliebigen der Ansprüche 1 bis 8, **dadurch gekennzeichnet, daß** es eine Summierschaltung (1) enthält, die mit einem ersten Eingang an einen ersten Modulationskanal bestehend in Reihe aus einem Basisfrequenzkodierer (2), einem Multiplexer (3) und einem Mehrfachträger-Modulator (4) gekoppelt ist und mit einem zweiten Eingang an einen Kanal gekoppelt ist, der ein Tiefpaßfilter (5) enthält, während der Ausgang der Summierschaltung (1) an den Eingang einer Modulationsvorrichtung (6) gekoppelt ist, die von einem Modulator mit Amplitudenmodulation oder Einseitenbandmodulation gebildet wird.

10. Vorrichtung nach Anspruch 9, **dadurch gekennzeichnet, daß** sie eine Regelvorrichtung (8) enthält, die zwischen den Ausgang des Tiefpaßfilters (5) und den Ausgang des Mehrfachträger-Modulators (4) gekoppelt ist, um den Pegel des Trägerrests zu regeln, der von der Modulationsvorrichtung (6) geliefert wird.

## Claims

1. Process of mixed analogue and digital radiobroadcasting of a radiophonic transmission broadcast by one and the same transmitter and intended to be received either by amplitude-modulation receivers or single-sideband receivers and digital type receivers adapted for the demodulation of multi-subcarriers, **characterized in that** it consists in transmitting a composite signal whose frequency spectrum (Bₜ) is composed of a first analogue spectrum (Bₐ) representative of the amplitude modulation or of the single sideband and of a second spectrum (Bₙ) composed of the multi-subcarriers, the first and second spectra occupying two disjoint frequency bands.

2. Process according to Claim 1, **characterized in that** the spectrum of the analogue signal (Bₐ) is that of an amplitude-modulated signal.

3. Process according to Claim 1, **characterized in that** the spectrum (Bₐ) of the analogue signal is that of a single-sideband-modulated signal.

4. Process according to Claim 1, **characterized in that** the spectrum (Bₐ) of the analogue signal is that of a VSB modulated signal.

5. Process according to any one of Claims 1 to 4, **characterized in that** the spectrum (Bₙ) of the digital signal is composed of a specified number of regularly spaced subcarriers which are modulated independently of one another according to a multiple phase state modulation process.

6. Process according to any one of Claims 1 to 5, **characterized in that** it consists in placing the spectrum of the digital signal in a frequency band (Bₙ) alongside the frequencies corresponding to the high-pitched frequencies of the original analogue frequency band.

7. Process according to Claim 6, **characterized in that** it consists in simultaneously transmitting the analogue and digital signals using amplitude modulation.

8. Process according to Claim 6, **characterized in that** it consists in simultaneously transmitting the analogue signal using amplitude modulation and the digital signal using single sideband.

9. Device for implementing the process according to any one of Claims 1 to 8, **characterized in that** it comprises a summator circuit (1) which is coupled by a first input to a first modulation path composed of an audiofrequency coder (2), of a multiplexer (3) and of a multi-subcarrier modulator (4) which are linked in this order in series, and is coupled by a second input to a second path comprising a low-frequency filter (5), the output of the summator circuit (1) being coupled to the input of a modulation device (6) made up of an amplitude-modulation or single-sideband modulator.

10. Device according to Claim 9, **characterized in that** it comprises a regulating device (8) coupled between the output of the low-pass filter (5) and the output of the multi-subcarrier modulator (4) so as to regulate the residual-carrier level provided by the modulation device (6).
